# FASCICULE DE BREVET EUROPEEN

(11) **EP 1 331 733 B1**
(45) Date de publication et mention de la délivrance du brevet: **19.09.2007**
(21) Numéro de dépôt: 02360375.6
(22) Date de dépôt: 20.12.2002
(51) Int. Cl.: H03H 3/00, H03H 7/01, H01P 7/00

(54) **Module de filtre de type L-C et filtre hélicoidal composé d'au moins deux tels modules**
LC-Filtermodul und Wendelleiterfilter mit mindestens zwei solchen Modulen
LC-type filter module and helical filter comprising at least two such modules

(30) Priorité: 23.01.2002 FR 0200831
(43) Date de publication de la demande: 30.07.2003
(73) Titulaire: Bruker Biospin SA, 67160 Wissembourg (FR)
(72) Inventeur: Gonella, Olivier, 67240 Bischwiller (FR); Weiss, Michel, 67240 Gries (FR); Brevard, Christian, 67160 Wissembourg (FR)
(74) Mandataire: Nuss, Pierre

(56) Documents cités:
- FR-A- 1 439 858
- US-A- 2 913 681

## Description

La présente invention telle que définie dans la revendication indépendante 1 concerne le domaine des composants ou circuits électriques passifs, plus particulièrement les filtres formés à partir de l'association de capacités et d'inductances, et a pour objet un module de filtre composé de tels composants et un filtre hélicoïdal, notamment passe-bande, comprenant au moins deux tels modules.

Dans certaines applications, en particulier en liaison avec la résonance magnétique nucléaire (RMN), il est nécessaire de disposer de composants adaptés aux hautes fréquences pouvant supporter de fortes puissances. Il est bien entendu avantageux que de tels composants soient le cas échéant facilement ajustables, aisés à fabriquer et d'un coût de revient faible, et fassent état d'une bonne tenue au vieillissement.

Ainsi, en matière de capacités, il a été proposé une structure de capacité variable ou réglable comprenant essentiellement, d'une part, un premier élément en matériau conducteur sous la forme d'une tige ou d'une barre au moins partiellement creuse, comportant un trou ou une perforation s'étendant axialement dans le corps dudit premier élément pour constituer une portion de tube et, d'autre part, un second élément également en matériau conducteur sous la forme d'une tige pouvant s'emboîter sur une profondeur variable dans ledit trou axial, la profondeur d'engagement du second élément dans le premier élément déterminant le degré de couplage capacitif entre eux, et donc la valeur de la capacité résultante.

Le document FR-A-1 439 858 donne l'exemple d'un tel filtre.

Ces capacités sont notamment utilisées pour la réalisation de filtres de haute fréquence.

Bien qu'une telle construction de capacité puisse supporter des courants dynamiques importants, sa tenue en tension n'est pas suffisante dans certaines applications, ou ne permet pas de garantir une sécurité suffisante vis à vis des risques d'arcage, en cas de surtension.

De plus, il est également avantageux, dans de nombreux cas, de regrouper plusieurs composants capacitifs avec un ou plusieurs composants inductifs, présentant tous deux des termes en puissance élevées, en des modules de filtrage compacts, aisés à fabriquer et à assembler entre eux en un nombre variable, d'un coût de revient faible et présentant de très bonnes qualités de filtrage.

La présente invention a notamment pour objet de répondre au moins à certains des besoins exprimés ci-dessus et de pallier à au moins certains des inconvénients précités.

A cet effet, la présente invention a pour objet un module de filtre du type L-C comprenant au moins deux capacités et au moins une inductance, caractérisé en ce que chacune des capacités est constituée par un premier élément allongé en un matériau conducteur partiellement emboîté, sur une profondeur déterminée, dans un trou ou une perforation ménagé(e) dans un second élément en un matériau conducteur, relié électriquement aux seconds éléments de la ou des autres capacités ou éventuellement communs aux différentes capacités, au moins les surfaces internes latérales définissant lesdit(e)s trous ou perforations étant recouvertes d'un matériau diélectrique, ainsi que les bords des ouvertures des trous ou perforations et au moins des parties, et préférentiellement la totalité, des surfaces externes du ou des second(s) élément(s) attenantes auxdits bords, et en ce que l'enroulement de chaque inductance est porté par un corps support en un matériau diélectrique, éventuellement contigu au(x) second(s) élément ou au revêtement diélectrique recouvrant au moins partiellement la face externe de chaque second élément.

Un autre but recherché par l'invention est de fournir un filtre hélicoïdal passe-bande présentant notamment un meilleur filtrage des harmoniques.

A cet effet, la présente invention a également pour objet un filtre hélicoïdal au moins d'ordre 2 à structure modulaire, caractérisé en ce qu'il est constitué par l'association en série d'au moins deux modules de filtre du type précité, présentant chacun des caractéristiques de filtrage spécifiques ajustables par le réglage des caractéristiques d'au moins une capacité, les différents modules étant, chacun, logés dans un compartiment électromagnétiquement isolé correspondant d'un boîtier formant cage de Faraday.

L'invention sera mieux comprise, grâce à la description ci-après, qui se rapporte à des modes de réalisations préférés, donnés à titres d'exemples non limitatifs, et expliqués avec référence aux dessins schématiques annexés, dans lesquels :
la figure 1 est une représentation schématique, partiellement en coupe, d'un module de filtre selon un premier mode de réalisation de l'invention ;
la figure 2 est une vue éclatée en perspective d'un filtre hélicoïdal composé de quatre modules de filtre montés en série, selon un second mode de réalisation de l'invention ;
la figure 3 est une vue de dessus en perspective du filtre de la figure 2 à l'état assemblé (le capot de fermeture du boîtier étant enlevé), et,
la figure 4 est un schéma électrique équivalent du filtre représenté sur les figures 2 et 3.

Comme le montrent en particulier les figures 1 et 4 des dessins annexés, le module de filtre 1 comprend au moins deux capacités 2, 2' et au moins une inductance 3.

Conformément à l'invention, chacune des capacités 2, 2' est constituée par un premier élément allongé 4; 4' en un matériau conducteur partiellement emboîté, sur une profondeur déterminée, dans un trou ou une perforation 5 ménagé(e) dans un second élément 6 en un matériau conducteur, relié électriquement aux seconds éléments de la ou des autres capacités ou éventuellement communs aux différentes capacités 2, 2', au moins les surfaces internes latérales définissant lesdit(e)s trous ou perforations 5 étant recouvertes d'un matériau diélectrique 7, ainsi que les bords 5' des ouvertures des trous ou perforations 5 et au moins des parties, et préférentiellement la totalité, des surfaces externes du ou des second(s) élément(s) 6 attenantes auxdits bords 5', et en ce que l'enroulement 3' de chaque inductance 3 est porté par un corps support 8 en un matériau diélectrique, éventuellement contigu au(x) second(s) élément 6 ou au revêtement diélectrique 7 recouvrant au moins partiellement la face externe de chaque second élément 6 (figures 1 à 3).

Les dispositions précitées permettent notamment d'obtenir une tenue en puissance améliorée, une très bonne protection des capacités contre les risques d'arcage (entre les premiers et second(s) éléments) et le cas échéant une structure très compacte.

En vue d'autoriser un réglage des propriétés du module de filtre 1, l'une 2 au moins des capacités 2, 2' est réalisée sous la forme d'une capacité variable, son premier élément allongé 4 consistant en une vis ou analogue avec une portion d'extrémité 4", opposée à sa tête, dépourvue de filetage, et pouvant coulisser, avantageusement avec un contact glissant, dans le trou ou la perforation 5 du second élément 3 correspondant, un autre 4' desdits premiers éléments d'unité 2 desdites capacités 2, 2', préférentiellement non coulissant, et le ou l'un des second(s)s élément(s) 6 formant, étant solidaires ou portant, chacun, une des deux bornes de branchement 9, 9' dudit module de filtre 1.

Une possible structure de capacité 2 variable est notamment décrite dans la demande de brevet français n° 02 00770 au nom de la demanderesse, dont le contenu est incorporé à la présente par référence.

Selon un mode de réalisation préféré de l'invention, représentée sur les figures 2 et 3 des dessins annexés, aboutissant à une construction compacte, aisée à monter et résistant de façon optimum aux chocs et aux arcs électriques, le ou chacun des second(s) élément(s) 6 est monté en totalité dans le corps support massif 8 en matériau diélectrique portant l'enroulement 3' de ladite inductance 3, ce corps massif 8 recouvrant ainsi sa ou leur surface externe.

Des tubes creux 10 en matériau diélectrique et pourvus d'une collerette 10' à l'une de leurs extrémités sont montés par emboîtement dans les trous ou perforations 5 du ou des second(s) élément(s) 6 en recouvrant ainsi les surfaces internes desdit(s) trous ou perforations 5, ainsi que les bords 5' de leurs ouvertures et éventuellement les parties de surface externe attenantes à ces derniers.

Comme le montrent les figures des dessins annexés, les différentes capacités 2, 2' pourront soit comporter un second élément 6 commun, d'un seul tenant (figure 1), soit comporter chacune un second élément 6 propre et distinct des seconds éléments de la ou des autre(s) capacités (figures 2 à 4).

De même, le matériau diélectrique 7 pourra revêtir une partie seulement ou la totalité de la surface externe du ou des second(s) élément(s) 6 et être réalisé soit d'un seul tenant, avec un recouvrement continu des parois latérales des trous 5, de leurs bords 5' au niveau des ouvertures d'introduction des premiers éléments 4 correspondants et des surfaces externes alternatives auxdits bords, soit en plusieurs parties juxtaposées, réalisant également un revêtement 7 quasi-continu.

Conformément à une variante de réalisation avantageuse de l'invention, aisée à réaliser, et comme le montrent les figures 2 et 3 des dessins annexés, les seconds éléments 6 consistent chacun en une portion de tube métallique insérée, de manière ajustée, dans un trou borgne 8' correspondant ménagé dans le corps support 8 massif en matériau diélectrique, les bords 5' affleurants des différentes portions de tubes 6 étant solidarisés, par exemple par soudage ou sertissage, avec une plaquette de connexion 11 en un matériau conducteur, venant en contact sur la face du corps support 8 pourvue des trous borgnes 8' de réception des seconds éléments 6, ladite plaquette 11 étant pourvue d'une borne de branchement 9' sous la forme d'une oreille latérale proéminente.

Afin d'assurer une protection contre les éventuels arcages entre les premiers éléments 4 et la plaquette 11 faisant partie du second élément 6 correspondant, une plaquette 12 en matériau diélectrique recouvre la plaquette de connexion conductrice 11 et comporte des orifices 12' pourvus de décrochements radiaux 12" formant des sièges annulaires de réception, avec coopération de formes, pour les collerettes 10' des tubes creux 10 emboîtés dans les trous ou perforations 5 des seconds éléments 6 des capacités 2, 2'. La plaquette 12 pourra par exemple consister en une tranche découpée du corps support 8.

L'assemblage coopérant des collerettes 10' avec la plaquette 12 permet d'assurer une continuité du revêtement diélectrique 7 à ce niveau, avec création d'une chicane garantissant l'absence d'interstice.

Comme le montrent également les figures des dessins annexés, le module de filtre 1 comportera avantageusement une inductance 3 (ou L i,i) et deux capacités 2 (ou Ci, i) et 2' (ou Ci-1, i) reliés à un noeud électrique commun 1', l'une 2 au moins desdites capacités 2, 2' étant variable ou réglable du fait d'un premier élément 4 monté avec faculté de translation dans le second élément 6 correspondant et le premier élément 4' de l'autre capacité 2', le cas échéant non variable, étant solidaire d'une borne de branchement 9 sous forme de lamelle 13 fixée sur le corps support en matériau diélectrique 8 et sur laquelle est solidarisée l'extrémité d'une ligne de connexion 14.

La lamelle 13 peut ainsi servir de support au premier élément allongé 4', ce dernier pouvant également se présenter sous la forme d'une vis ou analogue.

De manière préférentielle, ledit corps support massif 8 présente une structure cylindrique et comporte une rainure hélicoïdale 15 s'étendant sur une partie au moins de sa surface externe, pour le logement de l'enroulement 3' formant l'induction 3, ledit corps support 8 consistant préférentiellement en du polytétrafluoroéthylène PTFE (figures 2 et 3).

Pour obtenir une bonne solidarisation et un maintien rigide de l'enroulement 3', ce dernier peut être avantageusement monté en force et de manière ajustée dans au moins une portion de ladite rainure 15.

Un tel montage permet de conserver dans le temps les caractéristiques physiques, électriques et électromagnétiques de l'inductance 3, en évitant sa déformation, en réalisant un amortissement des vibrations et des chocs auxquels pourrait être exposée ladite inductance 3 et en la préservant de toute déformation liée à des variations de température.

En vue d'éviter toute interférence du module 1 avec le milieu environnant, les parties constitutives desdites capacités 2, 2' et de ladite au moins une inductance 3 sont logées dans un boîtier métallique 16 fermé, préférentiellement parallélépipédique, formant cage de Faraday et sont maintenus dans ce dernier par fixation à deux parois latérales opposées de ce dernier par l'intermédiaire de deux vis 4, 17, goujons ou analogues, une première desdites vis constituant le premier élément allongé coulissant 4 d'une capacité 2 variable et la seconde vis 17 solidarisant l'extrémité opposée du corps support diélectrique 8 à une paroi correspondante dudit boîtier 16 et assurant la mise à la masse de ladite au moins une inductance, les deux lignes de connexion 14 dudit module 1 s'étendant à travers des orifices traversants 18, de faible taille, préférentiellement sensiblement ajustées en dimensions à celles des lignes de connexion 14 qui les traversent, ces orifices étant ménagés dans les parois dudit boîtier 16.

Selon une autre caractéristiques de l'invention, l'enroulement 3' de l'inductance 3, monté sur le corps support 8, présente un pas variable, croissant en direction du ou des second(s) élément(s) 6 des capacités 2, 2' ou des bords 5' des ouvertures des trous ou perforation 5 dudit ou desdits second(s) élément(s) 6.

Cette mesure permet de protéger davantage l'enroulement 3' contre les phénomènes d'arcage et de claquage du côté de l'inductance 3 exposée à la tension la plus élevée.

La présente invention a également pour objet un filtre hélicoïdal au moins d'ordre 2 à structure modulaire, caractérisé en ce qu'il est constitué par l'association en série d'au moins deux modules de filtre 1 tels que décrits ci-dessus, présentant chacun des caractéristiques de filtrage spécifiques ajustables par le réglage des caractéristiques d'au moins une capacité 2, les différents modules 1 étant, chacun, logés dans un compartiment fermé correspondant 16' d'un boîtier 16 formant cage de Faraday, en étant isolé électromagnétiquement de l'extérieur et du ou des autres modules 1 formant le filtre.

Une telle réalisation permet d'améliorer considérablement le filtrage des harmoniques, du fait de l'absence de couplage magnétique entre modules 1 ou des modules 1 avec l'extérieur.

De manière avantageuse, la connexion électrique entre deux modules 1 adjacents s'effectue au moyen d'une ligne 14 correspondante s'étendant à travers la paroi 16" séparant lesdits deux modules adjacents 1 concernés, par un orifice 18 dont la taille est sensiblement ajustée à celle de la section de ladite ligne 14.

En limitant l'inductance parasite 19 (Ci, i + 1) de la connexion entre modules 1 (surtout due à la ligne de connexion 14), on obtient par conséquent un couplage purement capacitif entre les modules 1 (par les capacités Ci, i + 1) permettant d'éliminer les harmoniques supérieures dans ledit filtre.

Selon un mode de réalisation préférence l'invention, représenté également aux figures 2, 3 et 4, le filtre hélicoïdal est avantageusement constitué par l'association en série de quatre modules de filtre 1 selon l'une quelconque des revendications 1 à 7, les conducteurs des connecteurs de raccordement 20, 20' dudit filtre, montés sur le boîtier 16, étant reliés à l'association en série de modules de filtre 1 au niveau des inductances 3 des deux modules 1 extrêmes de ladite chaîne de modules 1 formant ledit filtre.

La capacité 2' du premier module 1 de la chaîne formant le filtre sera alors inutile et pourra être supprimée.

Bien entendu, l'invention n'est pas limitée aux modes de réalisations décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Module de filtre du type L-C comprenant au moins deux capacités et au moins une inductance, **caractérisé en ce que** chacune des capacités (2, 2') est constituée par un premier élément allongé (4; 4') en un matériau conducteur partiellement emboîté, sur une profondeur déterminée, dans un trou ou une perforation (5) ménagé(e) dans un second élément (6) en un matériau conducteur, relié électriquement aux seconds éléments de la ou des autres capacités ou éventuellement communs aux différentes capacités (2, 2'), au moins les surfaces internes latérales définissant lesdit(e)s trous ou perforations (5) étant recouvertes d'un matériau diélectrique (7), ainsi que les bords (5') des ouvertures des trous ou perforations (5) et au moins des parties, et préférentiellement la totalité, des surfaces externes du ou des second(s) élément(s) (6) attenantes auxdits bords (5'), et **en ce que** l'enroulement (3') de chaque inductance (3) est porté par un corps support (8) en un matériau diélectrique, éventuellement contigu au(x) second(s) élément (6) ou au revêtement diélectrique (7) recouvrant au moins partiellement la face externe de chaque second élément (6).

2. Module de filtre selon la revendication 1, **caractérisé en ce que** l'une (2) au moins des capacités (2, 2') est réalisée sous la forme d'une capacité variable, son premier élément allongé (4) consistant en une vis ou analogue avec une portion d'extrémité (4"), opposée à sa tête, dépourvue de filetage, et pouvant coulisser, avantageusement avec un contact glissant, dans le trou ou la perforation (5) du second élément (3) correspondant, un autre (4') desdits premiers éléments d'unité (2) desdites capacités (2, 2'), préférentiellement non coulissant, et le ou l'un des second(s)s élément(s) (6) formant, étant solidaires ou portant, chacun, une des deux bornes de branchement (9, 9') dudit module de filtre (1).

3. Module de filtre selon l'une quelconque des revendications 1 et 2, **caractérisé en ce que** le ou chacun des second(s) élément(s) (6) est monté en totalité dans le corps support massif (8) en matériau diélectrique portant l'enroulement (3') de ladite inductance (3), ce corps massif (8) recouvrant ainsi sa ou leur surface externe, et **en ce que** des tubes creux (10) en matériau diélectrique et pourvus d'une collerette (10') à l'une de leurs extrémités sont montés par emboîtement dans les trous ou perforations (5) du ou des second(s) élément(s) (6) en recouvrant ainsi les surfaces internes desdit(s) trous ou perforations (5), ainsi que les bords (5') de leurs ouvertures et éventuellement les parties de surface externe attenantes à ces derniers.

4. Module de filtre selon l'une quelconque des revendications 1 à 3, **caractérisé en ce que** les seconds éléments (6) consistent chacun en une portion de tube métallique insérée, de manière ajustée, dans un trou borgne (8') correspondant ménagé dans le corps support (8) massif en matériau diélectrique, les bords (5') affleurants des différentes portions de tubes (6) étant solidarisés, par exemple par soudage ou sertissage, avec une plaquette de connexion (11) en un matériau conducteur, venant en contact sur la face du corps support (8) pourvue des trous borgnes (8') de réception des seconds éléments (6), ladite plaquette (11) étant pourvue d'une borne de branchement (9') sous la forme d'une oreille latérale proéminente.

5. Module de filtre selon les revendications 3 et 4, **caractérisé en ce qu**'une plaquette (12) en matériau diélectrique recouvre la plaquette de connexion conductrice (11) et comporte des orifices (12') pourvus de décrochements radiaux (12") formant des sièges annulaires de réception, avec coopération de formes, pour les collerettes (10') des tubes creux (10) emboîtés dans les trous ou perforations (5) des seconds éléments (6) des capacités (2, 2').

6. Module de filtre selon l'une quelconque des revendications 1 à 5, **caractérisé en ce qu**'il comporte une inductance (3 ou L i,i) et deux capacités (2 ou Ci, i et 2' ou Ci-1, i) reliés à un noeud électrique commun (1'), l'une (2) au moins desdites capacités (2, 2') étant variable ou réglable du fait d'un premier élément (4) monté avec faculté de translation dans le second élément (6) correspondant et le premier élément (4') de l'autre capacité (2'), le cas échéant non variable, étant solidaire d'une borne de branchement (9) sous forme de lamelle (13) fixée sur le corps support en matériau diélectrique (8) et sur laquelle est solidarisée l'extrémité d'une ligne de connexion (14).

7. Module de filtre selon l'une quelconque des revendications 1 à 6, **caractérisé en ce que** ledit corps support massif (8) présente une structure cylindrique et comporte une rainure hélicoïdale (15) s'étendant sur une partie au moins de sa surface externe, pour le logement de l'enroulement (3') formant l'induction (3), ledit corps support (8) consistant préférentiellement en du polytétrafluoroéthylène et **en ce que** ledit enroulement (3') est monté en force et de manière ajustée dans au moins une portion de ladite rainure (15).

8. Module de filtre selon l'une quelconque des revendications 1 à 7, **caractérisé en ce que** les parties constitutives desdites capacités (2, 2') et de ladite au moins une inductance (3) sont logées dans un boîtier métallique (16) fermé, préférentiellement parallélépipédique, formant cage de Faraday et sont maintenus dans ce dernier par fixation à deux parois latérales opposées de ce dernier par l'intermédiaire de deux vis (4, 17), goujons ou analogues, une première desdites vis constituant le premier élément allongé coulissant (4) d'une capacité (2) variable et la seconde vis (17) solidarisant l'extrémité opposée du corps support diélectrique (8) à une paroi correspondants dudit boîtier (16) et assurant la mise à la masse de ladite au moins une inductance (3), les deux lignes de connexion (14) dudit module (1) s'étendant à travers des orifices traversants (18) ménagés dans les parois dudit boîtier (16), de faible taille, préférentiellement sensiblement ajustées en dimensions à celles des lignes de connexion (14) qui les traversent.

9. Module de filtre selon l'une quelconque des revendications 1 à 8, **caractérisé en ce que** l'enroulement (3') de l'inductance (3), monté sur le corps support (8), présente un pas variable, croissant en direction du ou des second(s) élément(s) (6) des capacités (2, 2') ou des bords (5') des ouvertures des trous ou perforation (5) dudit ou desdits second(s) élément(s) (6).

10. Filtre hélicoïdal au moins d'ordre 2 à structure modulaire, **caractérisé en ce qu**'il est constitué par l'association en série d'au moins deux modules de filtre (1) selon l'une quelconque des revendications 1 à 9, présentant chacun des caractéristiques de filtrage spécifiques ajustables par le réglage des caractéristiques d'au moins une capacité (2), les différents modules (1) étant, chacun, logés dans un compartiment fermé correspondant (16') d'un boîtier (16) formant cage de Faraday, en étant isolé électromagnétiquement de l'extérieur et du ou des autre(s) module(s) (1) formant le filtre.

11. Filtre hélicoïdal selon la revendication 10, **caractérisé en ce que** la connexion électrique entre deux modules adjacents s'effectue au moyen d'une ligne (14) correspondante s'étendant à travers la paroi (16") séparant lesdits deux modules adjacents (1) concernés, par un orifice (18) dont la taille est sensiblement ajustée à celle de la section de ladite ligne (14).

12. Filtre hélicoïdal selon l'une quelconque des revendications 10 et 11, **caractérisé en ce qu**'il est constitué par l'association en série de quatre modules de filtre (1) selon l'une quelconque des revendications 1 à 9, les conducteurs des connecteurs de raccordement (20, 20') dudit filtre, montés sur le boîtier (16), étant reliés à l'association en série de modules de filtre (1) au niveau des inductances (3) des deux modules (1) extrêmes de ladite chaîne de modules (1) formant ledit filtre.

## Claims

1. L-C type filter module comprising at least two capacitors and at least one inductor, **characterised in that** each of the capacitors (2, 2') consists of a first elongated element (4; 4') made of conductive material partially fitted, over a determined depth, in a hole or perforation (5) made in a second element (6) made of conductive material, connected electrically to the second elements of the other capacitor(s) or possibly common to the various capacitors (2, 2'), at least the internal lateral surfaces defining said holes or perforations (5) being covered with a dielectric material (7), as are the edges (5') of the openings of the holes or perforations (5) and at least parts, and preferably all, of the external surfaces of the second element(s) (6) adjoining said edges (5'), and **in that** the coil (3') of each inductor (3) is carried by a support body (8) made of a dielectric material, possibly contiguous with the second element(s) (6) or with the dielectric coating (7) at least partially covering the external face of each second element (6).

2. Filter module according to claim 1, **characterised in that** at least one (2) of the capacitors (2, 2') is produced in the form of a variable capacitor, its first elongated element (4) consisting of a screw or similar with an end portion (4"), opposite its head, that has no thread and can slide, advantageously with sliding contact, into the hole or perforation (5) of the corresponding second element (3), another (4') of said first unit elements (2) of said capacitors (2, 2'), which is preferably non-sliding, and the or one of the second element(s) (6) forming, since they are each integral or load-bearing, one of the two branch terminals (9, 9') of said filter module (1).

3. Filter module according to any one of claims 1 and 2, **characterised in that** the or each of the second element(s) (6) is installed wholly in the solid support body (8) made of dielectric material carrying the coil (3') of said inductor (3), this solid body (8) thus covering its or their external surface, and **in that** hollow tubes (10) made of dielectric material and provided with a flange (10') at one of their ends are fitted into the holes or perforations (5) of the second element(s) (6), thus covering the internal surfaces of said holes or perforations (5), and the edges (5') of their openings and possibly parts of the external surface adjoining the edges.

4. Filter module according to any one of claims 1 to 3, **characterised in that** the second elements (6) each consist of a portion of metal tube inserted, in a close-fitting way, into a corresponding blind hole (8') in the solid support body (8) made of dielectric material, the flush edges (5') of the various portions of tubes (6) being attached, for example by welding or crimping, to a connection plate (11) made of conductive material, making contact on the face of the support body (8) provided with blind reception holes (8') for the second elements (6), said plate (11) being provided with a branch terminal (9') in the form of a prominent lateral lug.

5. Filter module according to claims 3 and 4, **characterised in that** a plate (12) made of dielectric material covers the conductive connection plate (11) and comprises orifices (12') provided with radial recesses (12") forming ring-shaped seats for the positive reception of the flanges (10') of the hollow tubes (10) fitted in the holes or perforations (5) of the second elements (6) of the capacitors (2, 2').

6. Filter module according to any one of claims 1 to 5, **characterised in that** it comprises an inductor (3 or L i,i) and two capacitors (2 or Ci, i and 2' or Ci-1, i) connected to a common electric node (1'), at least one (2) of said capacitors (2, 2') being variable or adjustable due to a first element (4) installed with translation capacity in the corresponding second element (6) and the first element (4') of the other optionally non-variable capacitor (2') being attached to a branch terminal (9) in the form of a thin strip (13) fixed on the support body made of dielectric material (8) and to which is attached the end of a connection line (14).

7. Filter module according to any one of claims 1 to 6, **characterised in that** said solid support body (8) has a cylindrical structure and comprises a helical groove (15) extending over at least part of its external surface, for the housing of the coil (3') forming the inductor (3), said support body (8) preferably consisting of polytetrafluoroethylene and **in that** said coil (3') is press-fitted in a close-fitting manner in at least one portion of said groove (15).

8. Filter module according to any one of claims 1 to 7, **characterised in that** the constituent parts of said capacitors (2, 2') and of said at least one inductor (3) are housed in a closed, preferably parallelepiped, metal box (16) forming a Faraday cage and are retained therein by fixing to two opposed side walls thereof by means of two screws (4, 17), bolts or similar, a first of said screws forming the first sliding elongated element (4) of a variable capacitor (2) and the second screw (17) making the opposite end of the dielectric support body (8) integral with a corresponding wall of said box (16) and earthing said at least one inductor (3), the two connection lines (14) of said module (1) extending through traversing orifices (18) made in the walls of said box (16), of small size, preferably substantially adapted in dimensions to those of the connection lines (14) which traverse them.

9. Filter module according to any one of claims 1 to 8, **characterised in that** the coil (3') of the inductor (3), mounted on the support body (8), has a variable pitch, increasing in the direction of the second element(s) (6) of the capacitors (2, 2') or of the edges (5') of the openings of the holes or perforations (5) of said second element(s) (6).

10. Helical filter of at least the second order with a modular structure, **characterised in that** it is formed by the series connection of at least two filter modules (1) according to any one of claims 1 to 9, each with specific filtering characteristics that can be adjusted by regulating the characteristics of at least one capacitor (2), each of the various modules (1) being housed in a corresponding closed compartment (16') of a box (16) forming a Faraday cage, while being electromagnetically insulated from the exterior and from the other module(s) (1) forming the filter.

11. Helical filter according to claim 10, **characterised in that** the electrical connection between two adjacent modules is made by means of a corresponding line (14) extending through the wall (16") separating said two adjacent modules (1) concerned through an orifice (18) of which the size is substantially adapted to that of the cross-section of said line (14).

12. Helical filter according to any one of claims 10 and 11, **characterised in that** it is formed by the series connection of four filter modules (1) according to any one of claims 1 to 9, the conductors of the connection connectors (20, 20') of said filter, mounted on the box (16), being connected to the series connection of filter modules (1) in the region of the inductors (3) of the two end modules (1) of said chain of modules (1) forming said filter.

## Patentansprüche

1. LC-Filtermodul mit wenigstens zwei Kapazitäten und wenigstens einer Induktivität, **dadurch gekennzeichnet, dass** jede der Kapazitäten (2, 2') gebildet ist durch ein erstes längliches Element (4; 4') aus einem leitfähigen Material, das auf einer bestimmten Tiefe teilweise in ein Loch oder eine Perforation (5) eingelassen ist, das/die in einem zweiten Element (6) aus einem leitfähigen Material angebracht ist, das elektrisch mit den zweiten Elementen der einen oder der anderen Kapazität(en) verbunden oder gegebenenfalls den anderen Kapazitäten (2, 2') gemeinsam ist, wobei wenigstens die seitlichen, inneren Flächen, die die Löcher oder Perforationen (5) definieren, von einem dielektrischen Material (7) bedeckt sind, sowie die Ränder (5') der Öffnungen der Löcher oder der Perforationen (5) und wenigstens Teile und vorzugsweise die Gesamtheit der äußeren Flächen des oder der zweiten Elemente, die an die Ränder (5') angrenzen, und dass die Wicklung (3') jeder Induktivität (3) von einem Trägerkörper (8) aus einem dielektrischen Material getragen ist, der gegebenenfalls an das/die zweite(n) Element(e) (6) oder die dielektrische Verkleidung (7), die wenigstens teilweise die äußere Seite jedes zweiten Elements (6) bedeckt, angrenzt.

2. Filtermodul nach Anspruch 1, **dadurch gekennzeichnet, dass** wenigstens eine (2) der Kapazitäten (2, 2') in Form einer variablen Kapazität hergestellt ist, wobei ihr erstes längliches Element (4) in einer Schraube oder ähnlichem besteht mit einem Endabschnitt (4"), der seinem Kopf gegenüberliegt, kein Gewinde aufweist und vorteilhafterweise mit einem Gleitkontakt in dem Loch oder der Perforation (5) des entsprechenden zweiten Elements (3) gleiten kann, wobei ein anderes (4') der ersten verbindenden Elemente (2) der Kapazitäten (2, 2') vorzugsweise nicht gleitet, und das oder eines der zweiten Element(e) (6), ob kontaktlos oder verbunden, jeweils eine der beiden Abzweigklemmen (9,9') des Filtermoduls (1) bilden.

3. Filtermodul nach einem der Ansprüche 1 und 2, **dadurch gekennzeichnet, dass** das oder jedes der zweite(n) Element(e) (6) vollkommen im massiven Trägerkörper (8) aus dielektrischem Material, der die Wicklung (3') der Induktivität (3) trägt, befestigt ist, wobei dieser massive Körper (8) daher seine oder ihre äußere Fläche bedeckt, und dass hohle Röhren (10) aus dielektrischem Material, die mit einem Flansch (10') an einem ihrer Enden versehen sind, durch Einlassen in die Löcher oder Perforationen (5) des oder der zweiten Elemente (6) befestigt sind, indem so die inneren Flächen der Löcher oder Perforationen (5) sowie die Ränder (5') ihrer Öffnungen und gegebenenfalls die Teile der an diese angrenzenden äußeren Flächen bedeckt sind.

4. Filtermodul nach einem der Ansprüche 1 bis 3, **dadurch gekennzeichnet, dass** die zweiten Elemente (6) jeweils in einem metallischen Röhrenabschnitt bestehen, der passend in ein entsprechendes Blindloch (8'), das in dem massiven Trägerkörper (8) aus dielektrischem Material eingefügt ist, wobei die bündigen Ränder (5') der verschiedenen Röhrenabschnitte (6), beispielsweise durch Schweißen oder Bördeln, mit einem Verbindungsplättchen (11) aus einem leitfähigen Material verbunden sind, das auf der Seite des Trägerkörpers (8), der mit Blindlöchern (8') zur Aufnahme der zweiten Elemente (6) versehen ist, in Kontakt kommt, wobei das Plättchen (11) mit einer Abzweigklemme (9') in Form eines vorstehenden seitlichen Ohres versehen ist.

5. Filtermodul nach den Ansprüchen 3 und 4, **dadurch gekennzeichnet, dass** ein Plättchen (12) aus dielektrischem Material das leitfähige Verbindungsplättchen (11) bedeckt und Öffnungen (12') umfasst, die mit radialen Ausbuchtungen (12") versehen sind, die ringförmige Aufnahmesitze mit zusammenwirkender Form für die Flansche (10') der hohlen Röhren (10) bilden, die in die Löcher oder Perforationen (5) der zweiten Elemente (6) der Kapazitäten (2, 2') eingelassen sind.

6. Filtermodul nach einem der Ansprüche 1 bis 5, **dadurch gekennzeichnet, dass** es eine Induktivität (3 oder L i,i) und zwei Kapazitäten (2 oder Ci, i und 2' oder Ci-1, i) aufweist, die mit einem gemeinsamen elektrischen Knoten (1') verbunden sind, wobei wenigstens eine (2) der Kapazitäten (2, 2') variabel oder steuerbar ist, aufgrund eines ersten Elements (4), das mit der Fähigkeit zur Translation in dem entsprechenden zweiten Element (6) montiert ist und wobei und das erste Element (4') der anderen, gegebenenfalls nicht variablen Kapazität (2') mit einer die Form einer Lamelle aufweisenden Abzweigklemme (9) verbunden ist, die auf dem Trägerkörper aus dielektrischem Material (8) befestigt ist und auf der das Ende einer Verbindungsleitung (14) angebracht ist.

7. Filtermodul nach einem der Ansprüche 1 bis 6, **dadurch gekennzeichnet, dass** der massive Trägerkörper (8) eine zylindrische Struktur aufweist und eine spiralförmige Rille (15) umfasst, die sich wenigstens auf einem Teil seiner äußeren Oberfläche erstreckt, zum Aufnehmen der die Induktion bildenden Wicklung (3'), wobei der Trägerkörper (8) vorzugsweise aus Polytetrafluorethylen besteht, und dass die Wicklung (3') kraftschlüssig und passend in wenigstens einem Abschnitt der Rille (15) befestigt ist.

8. Filtermodul nach einem der Ansprüche 1 bis 7, **dadurch gekennzeichnet, dass** die Teile, die die Kapazitäten (2, 2') und die wenigstens eine Induktivität (3) bilden, in einem geschlossenen, metallischen und vorzugsweise parallelepipedförmigen Gehäuse liegen, das einen Faraday'schen Käfig bildet und in letzterem durch Befestigung mittels zweier Schrauben (4, 17), Stiftschrauben o. ä., an zwei gegenüberliegenden Seitenwänden von diesen befestigt sind, wobei eine erste der Schrauben das erste längliche, gleitende Element (4) einer variablen Kapazität (2) bildet und die zweite Schraube (17) das gegenüberliegende Ende des dielektrischen Trägerkörpers (8) mit einer entsprechenden Wand des Gehäuses (16) verbindet und das An-Masse-Legen der wenigstens einen Induktivität (3) gewährleistet, wobei die beiden Verbindungsleitungen (14) des Moduls (1) sich durch durchgehende Öffnungen (18) vorzugsweise von geringer Größe erstrecken, die in den Wänden des Gehäuses (16) ausgespart sind und bevorzugt im Wesentlichen in den Abmessungen an diejenigen der sie durchquerenden Verbindungsleitungen (14) angepasst sind.

9. Filtermodul nach einem der Ansprüche 1 bis 8, **dadurch gekennzeichnet, dass** die Wicklung (3') der Induktivität (3), die auf dem Trägerkörper (8) befestigt ist, eine variable Schrittweite aufweist, die in Richtung des oder der zweiten Elements(e) (6) der Kapazitäten (2, 2') oder der Ränder (5') der Öffnungen der Löcher oder Perforation (5) des oder der zweiten Elements(e) (6) zunimmt.

10. Wendelleiterfilter wenigstens zweiter Ordnung mit modularer Struktur, **dadurch gekennzeichnet, dass** er gebildet ist durch Verbinden in Serie von wenigstens zwei Filtermodulen (1) nach einem der Ansprüche 1 bis 9, die jeweils spezifische Filtereigenschaften aufweisen, die durch Steuerung der Merkmale von wenigstens einer Kapazität (2) angepasst werden können, wobei die verschiedenen Module (1) jeweils in einem entsprechenden geschlossenen Abteil (16') eines einen Faraday'schen-Käfig bildenden Gehäuses (16) liegen, wobei sie elektromagnetisch vom Äußeren und vom/von den anderen, den Filter bildenden Modul(en) (1) isoliert sind.

11. Wendelleiterfilter nach Anspruch 10, **dadurch gekennzeichnet, dass** die elektrische Verbindung zwischen zwei nebeneinander liegenden Modulen mittels einer entsprechenden Leitung (14) erfolgt, die sich durch die Wand (16") erstreckt, die die beiden betreffenden nebeneinander liegenden Module (1) durch eine Öffnung (18) trennt, deren Größe im Wesentlichen an diejenige des Querschnitts der Leitung (14) angepasst ist.

12. Wendelleiterfilter nach einem der Ansprüche 10 und 11, **dadurch gekennzeichnet, dass** er gebildet ist durch Verbinden in Serie von vier Filtermodulen (1) nach einem der Ansprüche 1 bis 9, wobei die Leiter der Verbindungsstücke (20, 20') des Filters, die auf dem Gehäuse (16) befestigt sind, mit der Verbindung in Serie der Filtermodule (1) auf Höhe der Induktivitäten (3) der beiden äußeren Module (1) der den Filter bildenden Kette von Modulen (1) verbunden sind.
